# EUROPÄISCHE PATENTSCHRIFT

(11) **EP 4 323 272 B1**
(45) Veröffentlichungstag und Bekanntmachung des Hinweises auf die Patenterteilung: **04.02.2026**
(21) Anmeldenummer: 22722453.2
(22) Anmeldetag: 12.04.2022
(51) Int. Cl.: B63H 8/12, B63H 8/16, B63H 8/10

(54) **FLÜGELRIGG SOWIE KITE**
WING FOIL AND KITE
GRÉEMENT ET AILE

(30) Priorität: 15.04.2021 DE 102021109487; 11.05.2021 DE 102021112344; 24.06.2021 DE 102021116387; 02.07.2021 DE 202021103570 U; 30.09.2021 DE 102021125438; 30.09.2021 DE 202021105301 U
(43) Veröffentlichungstag der Anmeldung: 21.02.2024
(73) Patentinhaber: Boards & More GmbH, 4591 Molln (AT)
(72) Erfinder: PAJANK, Max, 82041 Oberhaching (DE); DESTINO, Antonio, 82041 Oberhaching (DE); EBERLE, Till, 82041 Oberhaching (DE)
(74) Vertreter: MERH-IP Matias Erny Reichl Hoffmann Patentanwälte PartG mbB
(86) Internationale Anmeldenummer: PCT/EP2022/059705
(87) Internationale Veröffentlichungsnummer: WO 2022/218959

(56) Entgegenhaltungen:
- WO-A1-2017/059275
- WO-A1-2020/152198
- DE-A1- 102004 051 708
- DE-A1- 102005 002 941
- US-A- 4 927 100
- ANONYMOUS: "FreeWing Air", INTERNET CITATION, 17 June 2020 (2020-06-17), XP009559395, Retrieved from the Internet <URL:https://web.archive.org/web/20200617191753/https://freewing.star-board.com/de/freewing-air/> [retrieved on 20230309]
- ANONYMOUS: "Drift Surf Wing", INTERNET CITATION, 13 April 2021 (2021-04-13), XP009559396, Retrieved from the Internet <URL:https://web.archive.org/web/20210413171146/https://switchkites.com/products/drift-surf-wing> [retrieved on 20230309]

## Beschreibung

Ein erster Teilgedanke der Erfindung betrifft ein (handgestütztes) Flügelrigg für windkraftbetriebene Sportarten, beispielsweise Foilsurfen, gemäß dem Oberbegriff des Anspruches 1.

Ein derartiges Flügelrigg, auch "Foil Wing" oder "Wing Foil" genannt, ist eine Art Flügel (Wing), der ähnlich wie ein Kite mit einer eine Leading Edge ausbildenden Fronttube und einer mittigen Centerstrut ausgeführt ist, die vorzugsweise aufblasbar (inflatable) ausgeführt sind.

In der US 4,563,969 ist ein starres Flügelrigg gezeigt, bei dem die Leading Edge und ein Baum durch eine komplexe Rohrkonstruktion ausgebildet ist, die ein Segeltuch (Canopy) aufspannt. Die Leading Edge ist in einer Draufsicht gesehen bogenförmig gekrümmt. Der Baum ist durch eine Vielzahl von Streben an der Leading Edge abgestützt. Diese Streben sind derart ausgebildet, dass sie der Leading Edge in einer Vorderansicht, d. h., in Anströmrichtung des Flügelriggs gesehen - eine konkave Struktur verleihen, bei der die Endabschnitte (Tips) des Flügelriggs von einem mittigen Scheitel der Leading Edge aus nach oben ausgestellt sind.

Ein Nachteil dieser Lösung ist, dass durch den komplexen Aufbau des Baums und der Leading Edge das Gesamtgewicht des Flügelriggs sehr hoch ist, so dass eine Nutzung beim Wassersport nur mit entsprechenden Auftriebskörpern möglich ist. Ein weiterer Nachteil besteht darin, dass der Auf- und Abbau des Flügelriggs aufgrund der komplexen Rohrstruktur viel Zeit in Anspruch nimmt. Die harte Rohrstruktur der Leading Edge und des Baums bringt auch eine erhebliche Verletzungsgefahr des Nutzers bei einem Schleudersturz mit sich, zudem ist die Aerodynamik dieses Riggs aufgrund des komplexen Aufbaus nicht optimal.

Ein ähnliches starres Flügelrigg ist in der WO 95/05973 A1 gezeigt. Auch bei dieser Lösung sind die Leading Edge und der Baum durch eine komplexe Rohrstruktur ausgebildet. Der Aufbau zeigt die gleichen Nachteile wie das Flügelrigg gemäß der oben diskutierten US 4,563,969.

In dem Dokument US 5,448,961 ist ein ebenes Flügelrigg mit einer geschlossenen Rahmenstruktur beschrieben - eine derartige Lösung ist für den Wassersport aufgrund des hohen Gewichts, der zeitaufwendigen Montage/Demontage und der Verletzungsgefahr ebenfalls unbrauchbar.

Dementsprechend haben sich die eingangs genannten Lösungen durchgesetzt, bei denen das Flügelrigg mit einer inflatable Centerstrut ausgeführt ist, an der Halteschlaufen zum Halten ausgeführt sind. Diese Konzepte zeichnen sich durch ein geringes Gewicht und einen vergleichsweise hohen Auftrieb aus, entsprechen in aerodynamischer Hinsicht jedoch nicht höheren Anforderungen.

Wie erläutert, werden diese Flügelriggs üblicherweise von Hand geführt, wobei die Anstellung des Flügelriggs mit Bezug zum Wind stets in Abhängigkeit von der Windstärke und der Windrichtung sowie dem geplanten Manöver verändert werden muss. Je nach Anstellwinkel zur Wasseroberfläche und mit Bezug zur Hochachse des Nutzers kann sich dabei die Griffposition, insbesondere der hinteren, Trailing-Edgeseitigen Hand ändern. Die üblicherweise vorgesehenen Halteschlaufen erschweren jedoch eine derartige Änderung der Halteposition.

In der ebenfalls auf die Anmelderin zurückgehenden WO 2020/152198 A1 ist ein verbessertes Flügelrigg beschrieben, bei dem anstelle oder zusätzlich zu einer aufblasbaren Centerstrut ein starrer Baum verwendet wird, der das Handling wesentlich erleichtert, da dieser Baum je nach Vorliebe des Surfers ergriffen werden kann und sich dieser nicht an den üblicherweise vorgesehenen Halteschlaufen orientieren muss.

Auf die Anmelderin gehen des Weiteren noch mehrere nachveröffentlichte Patentanmeldungen zurück, mit denen die gattungsgemäßen Flügelriggs im Hinblick auf die Aerodynamik und Handhabbarkeit weitergebildet werden. So wird in der DE 10 2020 122 143 ein Flügelrigg mit einer ausgesteiften Leading Edge beschrieben. Die DE 10 2020 122 145 offenbart ein Flügelrigg, bei dem an der aufblasbaren Centerstrut Griffmulden ausgebildet sind, die von Handles überstreckt sind. Auswechselbare Handles sind in der DE 10 2020 121 553 beschrieben.

All diese letztgenannten Lösungen sind sehr erfolgreich in den Markt eingeführt und haben das ursprüngliche Konzept erfolgreich weiterentwickelt.

Weiterer Stand der Technik ist zudem aus der US 4 927 100 A, die einen Drachen offenbart, aus der DE 10 2005 002 941 A1, die einen Kite mit einem Venturiabschnitt offenbart, aus der DE 10 2004 051 708 A1, die einen variablen anpassbaren Kite offenbart, und aus der WO 2017 / 059 275 A1 bekannt

Letztlich sind auch aus den folgenden beiden Online-Veröffentlichungen jeweils aufblasbare Flügelriggs bekannt:
- "FreeWing Air", Internetveröffentlichung, 17. Juni 2020 (2020-06-17), XP009559395, URL: https://freewing.starboard.com/de/freewing-air/, und
- "Drift Surf Wing", Internetveröffentlichung, 13. April 2021 (2021-04-13), XP009559396, URL: https://switchkites.com/ products/drift-surf-wing.

Dennoch besteht ein Bestreben, die Leistungsfähigkeit derartiger Flügelriggs weiter zu verbessern. Dementsprechend liegt der Erfindung die Aufgabe zugrunde, ein Flügelrigg mit verbesserten Vortriebs- oder Flugeigenschaften zu entwickeln.

Diese Aufgabe wird durch ein Flügelrigg mit den Merkmalen des Anspruches 1 gelöst.

Vorteilhafte Weiterbildungen zu dem ersten Teilgedanken der Erfindung sind Gegenstand der Unteransprüche und nachfolgend erläutert.

Das erfindungsgemäße handgeführte Flügelrigg (Wing) hat eine inflatable, eine Leading Edge ausbildende Fronttube und eine starre oder eine inflatable Centerstrut, wobei an letzterer optional zumindest ein Handle angeordnet ist. Prinzipiell sind auch Mischformen aus zumindest einem Handle/Baum und einer inflatable Centerstrut realisierbar. Die Centerstrut und die Fronttube spannen gemeinsam eine Canopy auf. Erfindungsgemäß ist im Bereich der Leading Edge eine radial vorspringende und sich entlang eines Teilbereiches der Leading Edge / Fronttube etwa quer zur Centerstrut erstreckende Profillippe, im Folgenden Spoilerprofil genannt, ausgebildet. Dieses ist vorzugsweise so ausgebildet, dass es in dem mit dem Spoilerprofil versehenen Bereich zu einer Strömungsablösung kommt. Das Spoilerprofil (Profillippe) wirkt somit ähnlich wie ein Spoiler. Das Spoilerprofil ist wenigstens 5 mm hoch und ausgelegt ist, einen Strömungsabriss oder einen Strömungsumschlag (laminar/turbulent) an einer Unterseite des Flügelriggs zu erzeugen.

Es zeigte sich überraschender Weise, dass dieses im An-/Umströmungsbereich des Flügelriggs liegende Spoilerprofil die Performance des Flügelriggs gegenüber herkömmlichen Lösungen deutlich verbessert. So konnte mit dem erfindungsgemäßen Spoilerprofil das Handling des Flügelriggs während einer Wende deutlich vereinfacht werden, da der Auftrieb des Flügelriggs größer als bei herkömmlichen Lösungen und dadurch der Griffwechsel während der Wende vereinfacht ist. Auch das Rollen des Flügelriggs während dieser Wende wird durch die erfindungsgemäß verbesserte Aerodynamik vereinfacht. Gleichzeitig konnte jedoch auch die Roll- oder Pitchstabilität des Flügelriggs während der Fahrt / des Flugs verbessert werden, wobei letztere sogar im Vergleich zu herkömmlichen Lösungen von negativ auf positiv (instabil auf stabil) gedreht werden konnte. Ein weiterer Vorteil besteht darin, dass das Flügelrigg beispielsweise beim Abreiten einer Welle sehr stabil an der Leash oder an einem Handle gehalten werden kann. Darüber hinaus konnte die Fahrgeschwindigkeit gegenüber einem herkömmlichen Flügelrigg deutlich erhöht werden.

Zusammenfassend zeigte sich überraschender Weise, dass durch das entlang der Längserstreckung der Fronttube ausgebildete Spoilerprofil die Leistungsfähigkeit des Flügelriggs gegenüber herkömmlichen Lösungen deutlich verbessert ist.

Dabei wird es besonders bevorzugt, wenn das Spoilerprofil an der Unterseite, d.h. der dem Nutzer / dem Surfer / der Surferin zugewandten, im Gebrauch vorzugsweise etwa tangential angeströmten Seite (Unterseite) der Leading Edge bzw. des Flügelriggs bzw. der Fronttube ausgebildet ist.

Dabei liegt das Spoilerprofil im Scheitelbereich der Leading Edge des Flügelriggs, d.h. in dem Bereich, der bei der Nutzung etwa tangential angeströmt wird.

Bei einer bevorzugten Lösung folgt das Spoilerprofil zumindest abschnittsweise in etwa der Kontur der Leading Edge des Flügelriggs in deren Längsrichtung. Dabei kann das Spoilerprofil durchgehend oder bereichsweise unterbrochen ausgeführt sein.

Die Aerodynamik ist gemäß einer Weiterbildung der Erfindung weiter verbessert, wenn das Spoilerprofil eine Höhe von weniger als 15 mm, vorzugsweise weniger als 10 mm, mit Bezug zu einer Außenhaut der Fronttube ausweist. D.h. der Überstand des Spoilerprofils über diese Außenhaut ist relativ gering. Bevorzugt weist das Spoilerprofil jedoch eine Höhe von mehr als 5 mm auf.

Bei einem Ausführungsbeispiel ist vorgesehen, das Spoilerprofil auch in Abhängigkeit von dem Material der Außenhaut zu wählen. So kann beispielsweise bei einem textilen Material, insbesondere gewebten Material, wie Dacron^{®}, die Höhe der Spoilerlippe vorzugsweise größer als oder gleich 6 mm sein. Bei der Verwendung von folienartigem Material / Folienmaterial oder von nach Art eines Laminats gefertigtem Material / Laminat für die Außenhaut ist die Höhe vorzugsweise etwas größer als bei gewebten Materialien und kann dann etwa im Bereich von ≥ 7 mm, vorzugsweise ≥ 8 mm liegen.

Dabei ist es besonders bevorzugt, wenn das Spoilerprofil durch eine Naht ausgebildet ist, die von einer Außenhaut oder einer Verstärkung überdeckt sein kann. Diese Naht kann dann auch die Schließnaht der Außenhaut ausbilden. Bei einem Hybridmaterial, bei dem das Grundmaterial (Textil/Laminat/Folie) der Fronttube beispielsweise aus einem Laminat-/Folienmaterial besteht, das mit textilen (Dacron^{®}) Verstärkungen im Nahtbereich ausgeführt ist, entspricht die Höhe des Spoilerprofils vorzugsweise zumindest der Höhe des Grundmaterials im Nahtbereich und ist bevorzugt in den verstärkten Bereichen entsprechend vergrößert.

Üblicherweise ist die Canopy und auch die Fronttube des Flügelriggs aus mehreren Paneelen zusammengesetzt. Dementsprechend kann die das Spoilerprofil ausbildende Naht im Bereich der Paneelsegmentübergänge, die ebenfalls wieder über Nähte zusammengefügt sind, etwas höher als in den angrenzenden Bereichen ausgebildet sein. So kann beispielsweise die Naht und damit das Spoilerprofil im Wesentlichen die Mindesthöhe von etwa 5 mm (oder beispielsweise 6 mm) aufweisen und dann im Bereich der Segmentübergänge zwischen den Paneelen etwas höher, beispielsweise mit einer Höhe von 5,5 mm (6,5 mm) ausgeführt sein. Bei der Verwendung von Folien/Laminaten (Aluula^{®}) ist die Nahthöhe, wie erläutert, vorzugsweise etwas höher, sodass sie beispielsweise überwiegend 7 mm beträgt und im Segmentübergang sich dann aufgrund der Materialdopplung eine Spoilerprofilhöhe von 7,5 mm einstellt.

Das Spoilerprofil kann demnach beispielsweise als Naht, optional mit einer Materialdoppelung, Abdeckung oder dergleichen ausgeführt sein. Alternativ wird ein Spoilerprofilkörper an die Fronttube des Flügelriggs angesetzt. Dies kann beispielsweise ein Kunststoff-/Kederprofil sein, das in geeigneter Weise mit der Außenhaut der Fronttube verbunden oder einstückig an dieser ausgebildet ist. So kann dieses Spoilerprofil beispielsweise durch Verkleben und/oder Vernähen lagefixiert werden.

Bei einem Ausführungsbeispiel der Erfindung ist das Spoilerprofil durch einen Profilkörper ausgebildet, der von einer Abdeckung überdeckt ist. Diese Abdeckung verbessert die Aerodynamik und sorgt zudem für eine verbesserte Lagefixierung.

Bei einem Ausführungsbeispiel der Erfindung erstreckt sich das Spoilerprofil in dem Bereich der Fronttube, der zwischen den Tips des Flügelriggs liegt.

Es wird besonders bevorzugt, wenn das Spoilerprofil nicht verrundet ist, sondern eine Strömungsabrisskante ausbildet.

Bei einem Ausführungsbeispiel der Erfindung ist das Spoilerprofil zum nachträglichen Ansetzen an ein herkömmliches Flügelrigg mit einer Klebeschicht versehen. Dementsprechend kann das Spoilerprofil dann mit einer verbreiterten Basis ausgebildet sein.

Ferner ist es zweckdienlich, wenn mehrere Spoilerprofilabschnitte beabstandet zueinander angeordnet und/oder mit unterschiedlichen Höhen ausgeführt sind.

Des Weiteren betrifft ein zweiter Teilgedanke der Erfindung einen Kite für windkraftbetriebene Sportarten, beispielsweise Kitesurfen, gemäß dem Anspruch 8.

Herkömmliche zum Kitesurfen oder Landkiten genutzte Kites sind entweder als Tubekites oder als Matten mit durch die Anströmung befüllbaren Kammern ausgeführt. Tubekites haben beim Kitesurfen den großen Vorteil, dass Sie bei einem Absturz schwimmen und somit ohne größere Probleme wieder gestartet werden können.

Tubekites haben üblicherweise eine Tragstruktur mit einer aufblasbaren Fronttube und quer dazu angeordneten aufblasbaren Struts, die gemeinsam eine Canopy aufspannen. Ein derartiger Tubekite wird beispielsweise von der Anmelderin unter der Marke Rebel^{®} vertrieben. Unterschiedliche Ausführungen dieses Konzepts sind in den Druckschriften DE 20 2004 005 792 U1 oder DE 10 2004 042 669 A1 beschrieben.

Bei Kites, bei denen hohe Ansprüche an die Beibehaltung des vorbestimmten aerodynamisch optimierten Profils während unterschiedlicher Manöver gestellt sind, wie beispielsweise Hochleistungskites des Typs Rebel^{®} oder Vegas^{®}, werden üblicherweise mehrere Struts verwendet, um das Anströmprofil zu stabilisieren. Bei leichteren Kites werden üblicherweise weniger Struts verwendet, wobei beispielsweise eine einzige Centerstrut ausreichen kann. Es sind auch Lösungen ohne Struts auf dem Markt.

Trotz der erfolgreichen Einführung derartiger Konzepte auf dem Kitemarkt, besteht auch diesbezüglich weiterhin das Bestreben, die Leistungsfähigkeit derartiger Kites weiter zu verbessern. Dementsprechend liegt in diesem Zusammenhang der Erfindung die Aufgabe zugrunde, einen Kite mit verbesserten Flugeigenschaften zu entwickeln.

Diese Aufgabe wird durch ein Kite mit den Merkmalen des Anspruches 8 gelöst.

Vorteilhafte Weiterbildungen zu dem zweiten Teilgedanken der Erfindung sind Gegenstand der Unteransprüche und nachfolgend erläutert. Diese Weiterbildungen schließen an die des ersten Teilgedankens an, sind der Vollständigkeit halber nachfolgend auch nochmals detailliert in Bezug auf den zweiten Teilgedanken erläutert.

Der erfindungsgemäße Kite hat eine inflatable, eine Leading Edge ausbildende Fronttube und zumindest eine Strut. Vorzugsweise ist die zumindest eine Strut eine inflatable Strut. Die Strut(s) und die Fronttube spannen gemeinsam eine Canopy auf. Erfindungsgemäß ist im Bereich der Leading Edge eine radial vorspringende und sich entlang eines Teilbereiches der Leading Edge / Fronttube etwa quer zur Centerstrut erstreckende Profillippe, im Folgenden Spoilerprofil genannt, ausgebildet. Diese ist vorzugsweise so ausgeformt, dass es in dem mit dem Spoilerprofil versehenen Bereich zu einer Strömungsablösung kommt. Das Spoilerprofil (Profillippe) wirkt somit ähnlich wie ein Spoiler. Das Spoilerprofil ist wenigstens 3 mm hoch und ausgelegt ist einen Strömungsabriss oder einen Strömungsumschlag (laminar/turbulent) an einer Unterseite des Kites zu erzeugen.

Es zeigte sich auch bezüglich des Kites in überraschender Weise, dass dieses im An-/Umströmungsbereich des Kites liegende Spoilerprofil die Performance des Kites gegenüber herkömmlichen Lösungen deutlich verbessert. So konnte mit dem erfindungsgemäßen Spoilerprofil das Handling des Kites während Manövern deutlich verbessert werden, da der Auftrieb und die Flugstabilität größer als bei herkömmlichen Lösungen sind.

Es zeigt sich somit in überraschender Weise, dass durch das entlang der Längserstreckung der Fronttube ausgebildete Spoilerprofil die Leistungsfähigkeit des Kites gegenüber herkömmlichen Lösungen deutlich verbessert ist.

Dabei wird es besonders bevorzugt, wenn das Spoilerprofil an der Unterseite, d.h. der dem Nutzer / dem Surfer / der Surferin zugewandten, im Gebrauch vorzugsweise etwa tangential angeströmten Seite (Unterseite) der Leading Edge (/ Fronttube) des Kites ausgebildet ist.

Dabei liegt das Spoilerprofil bevorzugt im Scheitelbereich der Leading Edge des Kites, d.h. in dem Bereich, der bei der Nutzung etwa tangential angeströmt wird.

Bei einer bevorzugten Lösung folgt das Spoilerprofil zumindest abschnittsweise in etwa der Kontur der Leading Edge des Kites in deren Längsrichtung. Dabei kann das Spoilerprofil durchgehend oder bereichsweise unterbrochen ausgeführt sein.

Die Aerodynamik ist gemäß einer Weiterbildung der Erfindung weiter verbessert, wenn das Spoilerprofil des Kites eine Höhe von weniger als 15 mm, vorzugsweise weniger als 10 mm, mit Bezug zu einer Außenhaut der Fronttube ausweist. D.h. der Überstand des Spoilerprofils über diese Außenhaut ist relativ gering.

Bei einem Ausführungsbeispiel ist vorgesehen, das Spoilerprofil auch in Abhängigkeit von dem Material der Außenhaut zu wählen. So kann beispielsweise bei einem textilen Material, insbesondere gewebten Material, wie Dacron^{®}, die Höhe der Spoilerlippe vorzugsweise größer als oder gleich 5 mm sein. Bei der Verwendung von folienartigem Material / Folienmaterial oder von nach Art eines Laminats gefertigten Material / Laminat für die Außenhaut ist die Höhe vorzugsweise etwas größer als bei gewebten Materialien und kann dann etwa im Bereich von ≥ 5 mm, vorzugsweise ≥ 6 mm, weiter bevorzugt ≥ 7 mm, liegen.

Dabei ist es besonders bevorzugt, wenn das Spoilerprofil durch eine Naht ausgebildet ist, die von einer Außenhaut überdeckt sein kann. Diese Naht kann dann auch die Schließnaht einer Außenhaut der Fronttube ausbilden.

Bei einem Hybridmaterial, bei dem das Grundmaterial der Fronttube beispielsweise aus einem Laminat-/Folienmaterial besteht, das mit textilen (Dacron^{®}) Verstärkungen im Nahtbereich ausgeführt ist, entspricht die Höhe des Spoilerprofils vorzugsweise zumindest der Höhe des Grundmaterials (Textil/Laminat/Folie) im Nahtbereich und ist weiter bevorzugt in den verstärkten Bereichen entsprechend vergrößert.

Üblicherweise ist die Canopy und auch die Fronttube aus mehreren Paneelen zusammengesetzt. Dementsprechend kann die das Spoilerprofil ausbildende Naht im Bereich der Paneelsegmentübergänge, die ebenfalls wieder über Nähte zusammengefügt sind, etwas höher als in den angrenzenden Bereichen ausgebildet sein. So kann beispielsweise die Naht und damit das Spoilerprofil im Wesentlichen eine Höhe von etwa 3 mm (oder 5 mm) aufweisen und dann im Bereich der Segmentübergänge zwischen den Paneelen etwas höher, beispielsweise mit einer Höhe von 3,5 mm (5,5 mm) ausgeführt sein. Bei der Verwendung von Folien/Laminaten (Aluula^{®}) ist die Nahthöhe, wie erläutert, vorzugsweise etwas höher, sodass sie beispielsweise überwiegend 5 mm beträgt und im Segmentübergang sich dann aufgrund der Materialdopplung eine Spoilerprofilhöhe von 5,5 mm einstellt.

Das Spoilerprofil kann demnach wiederum beispielsweise als Naht, optional mit einer Materialdoppelung, Abdeckung oder dergleichen, ausgeführt sein. Alternativ wird ein Spoilerprofilkörper an die Fronttube angesetzt. Dies kann beispielsweise ein Kunststoff-/Kederprofil sein, das in geeigneter Weise mit der Außenhaut der Fronttube verbunden oder einstückig an dieser ausgebildet ist. So kann dieses Spoilerprofil beispielsweise durch Verkleben und/oder Vernähen lagefixiert werden.

Bei einem Ausführungsbeispiel der Erfindung ist das Spoilerprofil wiederum durch einen Profilkörper ausgebildet, der von einer Abdeckung überdeckt ist. Diese Abdeckung verbessert die Aerodynamik und sorgt zudem für eine verbesserte Lagefixierung.

Bei einem Ausführungsbeispiel der Erfindung erstreckt sich das Spoilerprofil in dem Bereich der Fronttube, der zwischen den Tips des Kites liegt.

Es wird somit wiederum besonders bevorzugt, wenn das Spoilerprofil nicht verrundet ist, sondern eine Strömungsabrisskante ausbildet.

Bei einem Ausführungsbeispiel der Erfindung ist das Spoilerprofil zum nachträglichen Ansetzen an ein herkömmliches Kite mit einer Klebeschicht versehen. Dementsprechend kann das Spoilerprofil dann mit einer verbreiterten Basis ausgebildet sein.

Ferner ist es zweckdienlich, wenn mehrere Spoilerprofilabschnitte beabstandet zueinander angeordnet und/oder mit unterschiedlichen Höhen (h) ausgeführt sind.

Vorteilhafte Weiterbildungen der Erfindung werden im Folgenden anhand schematischer Zeichnungen näher erläutert. Es zeigen:
Figur 1 eine Prinzipdarstellung eines Flügelriggs, das zum Antreiben eines Foilboards verwendet wird;
Figur 2 eine Teil-Unteransicht eines erfindungsgemäßen Flügelriggs nach einem ersten Ausführungsbeispiel;
Figur 3 eine Detaildarstellung des Flügelriggs gemäß Figur 2;
Figur 4 ein zweites Ausführungsbeispiel eines erfindungsgemäßen Flügelriggs mit einem von einer Abdeckung überstreckten Spoilerprofil;
Figur 5 ein Ausführungsbeispiel, bei dem das Spoilerprofil durch einen Nahtaufbau ausgebildet ist,
Figur 6 eine Detaildarstellung eines Spoilerprofils mit radial angestelltem Nahtaufbau,
Figur 7 eine Prinzipdarstellung eines Kites;
Figur 8 eine Teil-Unteransicht eines erfindungsgemäßen Kites und
Figur 9 eine Detaildarstellung eines Spoilerprofils mit radial angestelltem Nahtaufbau.

In Figur 1 ist die Nutzung eines erfindungsgemäßen Flügelriggs 1 (auch "Wing", "Foil Wing" oder "Wing Foil" genannt) zum Antrieb eines Foilboards 2 dargestellt. Ein Surfer/eine Surferin 4 hält dabei das Flügelrigg 1 üblicherweise mit den Händen und stellt dieses mit Bezug zum Wind in Abhängigkeit von der gewünschten Fahrrichtung (Amwind, Halbwind, Vorwind) oder vom einzustellenden Auftrieb, beispielsweise beim Springen oder Justieren der Fahrthöhe ein.

Das Flügelrigg 1 hat eine aufblasbare Fronttube 6 mit einer anströmseitigen Leading Edge 7, die in der Draufsicht (von oben her in den Figuren 1 und 2) etwa bogenförmig, vorzugsweise etwa delta-, C- oder U-förmig ausgebildet ist und sich mit ihren Tips 8, 10 bis hin zu einer Trailing Edge 12 einer Canopy 14 des Flügelriggs 1 erstreckt. Wie im Folgenden erläutert, wird diese Canopy 14 zum einen von der Fronttube 6 und zum anderen von einem im Folgenden noch näher erläuterten Baum/bzw. einer Centerstrut 20 (siehe Figur 2) aufgespannt. Der Surfer 4 hält dabei das Flügelrigg 1 hauptsächlich an dem Baum/der Centerstrut 20, der/die nach unten (Ansicht nach Figur 1) hin auskragt. Die Fronttube 6 ist vorzugsweise sowohl in der Draufsicht als auch in einer Vorderansicht - gesehen in Anströmrichtung - etwa V- oder U-förmig angestellt, wobei sich das V/U in der Vorderansicht nach oben, d. h., weg vom Surfer 4 erweitert. Wie Figur 1 entnehmbar, ist auch die Trailing Edge 12 und damit die gesamte Canopy-Fläche in der Vorderansicht V- (oder U-) förmig angestellt.

Mit dem Bezugszeichen 16 ist beispielhaft ein Handle gekennzeichnet, der im Bereich der Fronttube 6 mittig angeordnet ist. Dieser Handle 16 wird beispielsweise ergriffen, wenn das Flügelrigg 1 während des Fahrens auf einer Welle ohne Vortrieb in Lee gehalten wird. Dieser Handle 16 wird auch beim Handhaben des Flügelriggs 1 an Land oder beim Starten oder bei der Beendigung einer Fahrt (Wasserlandung) verwendet. Wie im Folgenden erläutert, können noch weitere Handles am Flügelrigg 1 positioniert sein.

In der Darstellung gemäß Figur 1 ist noch eine Safety Leash 17 dargestellt, die beispielsweise am Handgelenk des Surfers 4 befestigt ist und deren anderer Endabschnitt an der Fronttube 6 angreift.

Figur 2 zeigt eine Unteransicht des Flügelriggs 1, in der man eine Centerstrut 20 sieht, die im Bereich eines Scheitels 22 der Fronttube 6 an diese angebunden ist. Die Centerstrut 20 ist bei diesem Ausführungsbeispiel inflatable ausgeführt, wobei das Befüllen über ein One-Pump-System 25 erfolgt, über das auch die Fronttube 6 aufgepumpt wird. An der Centerstrut 20 sind abnehmbare Handles 24 befestigt, deren Grundaufbau in der eingangs genannten DE 10 2020 121 553 beschrieben ist. Diese Handles 24 sind aus einem formsteifen Material, beispielsweise aus faserverstärktem Kunststoff gebildet und über Adapter 26 lösbar mit der Centerstrut 20 verschraubt. Beim dargestellten Ausführungsbeispiel sind zwei Handles 24 vorgesehen. Selbstverständlich können noch weitere Handles angeordnet werden. Prinzipiell ist es auch möglich, einen größeren Handle zu befestigen, der nach Art eines durchgehenden Baums den Bereich überdeckt, der von den Handles 24 überstreckt ist.

Ein weiterer Handle 16 ist, wie eingangs erläutert, im Bereich des Scheitels 22 befestigt, wobei dieser aus einem flexiblen Material gefertigt ist und an der Fronttube 6 befestigt ist. Selbstverständlich kann auch in diesem Bereich ein auswechselbarer Handle 24 angeordnet werden.

Die Fronttube 6 krümmt sich in der Ansicht nach Figur 2 etwa U- oder C-förmig hin zu zwei Tips 8, 10, die bei dem dargestellten Flügelrigg 1 nicht oder wesentlich weniger gekrümmt sind als der zum Scheitel 22 verlaufende gebogene Fronttubeabschnitt 34. Selbstverständlich kann das Flügelrigg 1 auch mit einer anderen Fronttubegeometrie ausgeführt sein.

Erfindungsgemäß ist an dem Fronttubeabschnitt 34 in dem Bereich, in dem sich die Fronttube 6 am meisten mit Bezug zur Canopy 14 auswölbt, d.h. in Figur 2 in dem zum Betrachter hin weisenden Bereich der Fronttube 6, ein Spoilerprofil 36 - auch Wulst oder "Boundary Layer Trip Strip (BLTS)" genannt - angeordnet, das in der Darstellung gemäß Figur 2 zum Betrachter hin über die Außenhaut 38 der Fronttube 6 vorsteht. Beim dargestellten Ausführungsbeispiel ist das Spoilerprofil 36 als Kunststoffprofil ausgebildet, das in geeigneter Weise mit der Fronttube 6, insbesondere der Außenhaut 38 der Fronttube 6 verbunden ist. Diese Verbindung kann beispielsweise durch Verkleben, Vernähen oder durch geeignete Ausgestaltung der Fronttube 6 erfolgen. Das Spoilerprofil 36 kann durchgängig oder aus zueinander beabstandeten Spoilerprofilabschnitten ausgebildet sein.

Prinzipiell kann das Spoilerprofil 36 auch zur Optimierung des Strömungsabrisses mit unterschiedlichen Höhen ausgeführt sein.

Bei dem dargestellten Ausführungsbeispiel erstreckt sich dieses Spoilerprofil 36, wie oben erwähnt, vom Scheitel 22 hin zu den Tips 8, 10. In diesem Bereich ist kein Spoilerprofil 36 vorgesehen, da diese Tips 8, 10 mehr oder weniger in Strömungsrichtung angeordnet sind. I

Im Schnitt X-X der Figur 2 ist schematisch der Querschnitt des Spoilerprofils 36 dargestellt. Man erkennt die Außenhaut 38 der Fronttube 6, die vorzugsweise in an sich bekannter Weise eine Bladder 40 umgibt. Bei gasdichter Ausgestaltung der Außenhaut 38 kann auch auf die Bladder 40 verzichtet werden. Das Querschnittsprofil der Fronttube 6 ist in etwa kreisförmig oder oval ausgebildet. In dem von der Canopy 14 entfernten Bereich ist das Spoilerprofil 36 aufgesetzt. Beim dargestellten Ausführungsbeispiel ist diese als Kunststoffprofilkörper mit einer vergleichsweise breiten Basis 42 ausgebildet, entlang der das Spoilerprofil 36 mit der Außenhaut 38 verbunden ist. Wie erläutert, kann diese Verbindung durch Verkleben, Vernähen oder dergleichen erfolgen.

Das Spoilerprofil 36 verjüngt sich von der Basis 42 zu einer Abrisskante 44 / Strömungsabrisskante, die beim dargestellten Ausführungsbeispiel relativ scharfkantig ausgebildet ist, so dass bei der Nutzung des Flügelriggs 1 die mit dem Bezugszeichen 46 versehene, in etwa tangential zu diesem Bereich der Leading Edge 7 verlaufende Anströmung abreißt und/oder von einer weitgehend laminaren Strömung in einen turbulenten Bereich umschlägt und/oder sich die Strömung stromabwärts des Spoilerprofils 36 ablöst. Es zeigte sich überraschender Weise, dass durch diesen Strömungsveränderung im Bereich der Unterseite der Leading Edge 7 die Aerodynamik des Flügelriggs 1 gegenüber herkömmlichen Lösungen deutlich verbessert wird, so dass zum einen höhere Fahrgeschwindigkeiten erzielt werden können und zum anderen die "Flugstabilität" bei Manövern, bei denen das Flügelrigg 1 lediglich an der Leash 17 oder dem Handle 16 gehalten oder verschwenkt wird, deutlich verbessert ist, so dass diese Manöver einfacher durchzuführen sind.

Beim dargestellten Ausführungsbeispiel ist die Höhe h des Spoilerprofils 36 bei einer aus Dacron^{®} gefertigten Außenhaut 38 vorzugsweise höher als 5 mm ausgeführt. Prinzipiell können auch andere Abmessungen verwendet werden. Beim dargestellten Ausführungsbeispiel ist die Abrisskante 44 relativ scharfkantig ausgebildet. Prinzipiell kann diese auch etwas verrundet sein. Das Profil des Spoilerprofils 36 ist auch keinesfalls auf die dargestellte Form beschränkt, sondern die Profilierung kann auch auf andere Weise erfolgen, um den gewünschten Effekt (beispielsweise Strömungsabriss, - ablösung oder Umschlag laminare/turbulente Strömung) zu erzielen.

Figur 3 zeigt eine vergrößerte Darstellung des Flügelriggs 1, in der man deutlich erkennt, dass sich das Spoilerprofil 36 lediglich bis hin zum Tip 8 (bzw. 10) erstreckt. In Figur 3 ist nochmals die Anströmung 46 mit dem durch das Spoilerprofil 36 verursachten Strömungsabriss schematisch dargestellt. Man erkennt in dieser Darstellung auch die verbreiterte Basis 42 und die verjüngte Abrisskante 44.

In Figur 4 ist ein Ausführungsbeispiel eines Flügelriggs 1 gezeigt, das prinzipiell den gleichen Aufbau wie das in den Figuren 2 und 3 dargestellte Flügelrigg 1 hat. Der wesentliche Unterschied zwischen den beiden Varianten besteht darin, dass bei der Ausführungsform gemäß Figur 4 das etwa zum Betrachter hin vorstehende, unter anderem einen Strömungsabriss verursachende Spoilerprofil 36 von einer Abdeckung 48 überdeckt ist. Diese kann beispielsweise nach Art eines Tapes ausgeführt sein, das das Spoilerprofil 36 an der Außenhaut 38 der Fronttube 6 lagefixiert und diese überdeckt. Auch bei diesem Ausführungsbeispiel erstreckt sich das Spoilerprofil 36 bis in den Bereich der beiden Tips 8, 10. Eine derartige Variante ist besonders gut zum Nachrüsten herkömmlicher Flügelriggs 1 geeignet, wobei beispielsweise das Spoilerprofil 36 in die Abdeckung 48 integriert sein kann, so dass das erfindungsgemäße Spoilerprofil 36 nach Art eines Klebebandes angebracht werden kann. Selbstverständlich kann zusätzlich oder alternativ auch eine Vernähung oder eine sonstige Fixierung erfolgen.

Figur 5 zeigt ein Ausführungsbeispiel, bei dem das Spoilerprofil 36 sozusagen in die Außenhaut 38 der Fronttube 6 integriert ist. Bei diesem Ausführungsbeispiel ist eine Naht 50 der Außenhaut 38 in dem Bereich der Fronttube 6 ausgebildet, in dem der Strömungsabriss (oder die sonstige Strömungsänderung) erfolgen soll. Wie erläutert, ist dieser Bereich an der in Figur 5 zum Betrachter hin weisenden Unterseite der Leading Edge 7 im Abstand zur Canopy 14 ausgebildet. Wie oben erläutert, liegt diese Naht 50 im etwa tangential angeströmten Bereich der Leading Edge 7. Die Naht 50 kann durch Materialdoppelung oder Anstellung gemäß Figur 6 ausgebildet sein und entsprechende Ausgestaltung der Nahtgeometrie so ausgeführt sein, dass ein von der Außenhaut 38 weg, etwa in Radialrichtung vorstehendes Spoilerprofil 36 ausgebildet ist, das den Strömungsabriss erzeugt. Dementsprechend ist die Naht 50 so ausgewählt, dass ein gewollter Strömungsabriss oder ein sonstiger Strömungsumschlag erzeugt wird.

Bei dem in Figur 6 dargestellten Ausführungsbeispiel sind miteinander vernähte Längskantenbereiche 52, 54 der Außenhaut 38 etwa in Radialrichtung nach außen angestellt, sodass das Spoilerprofil 36 durch die radial auskragenden, angestellten Längskantenbereiche 52, 54 ausgebildet wird. Diese können noch mit einer Abdeckung überdeckt sein, um eine Beschädigung zu vermeiden.

Die Außenhaut 38 kann aus einem textilen Material, wie beispielsweise Dacron^{®} oder einem Laminat oder einem Folienaufbau, wie beispielsweise Aluula^{®} hergestellt sein. Bei einem Laminat/Folienaufbau wird es bevorzugt, wenn die Höhe h des Spoilerprofils 36 etwas größer als bei textilen Materialien ist.

Wie vorstehend erläutert, ist üblicherweise die Fronttube 6 und/oder die Canopy 14 aus mehreren Paneelen/Segmenten ausgebildet, die ebenfalls miteinander vernäht sind. Im Bereich dieses Segmentübergangs kann dann das Spoilerprofil 36 eine größere Höhe als in den benachbarten Bereichen aufweisen. Diese aufgrund der Segmentübergänge ausgebildeten Überhöhungen liegen beispielsweise im Bereich zwischen 0,5 mm und 1 mm oder mehr (abhängig von der Materialstärke). Würde man beispielsweise bei einem textilen Material eine Spoilerprofilhöhe von etwa 5 mm wählen, würde die Höhe im Bereich des Segmentübergangs dann 5,5 mm oder mehr betragen. Bei einem Folienmaterial oder bei Laminat wird vorzugsweise das Spoilerprofil 36 mit einer etwas größeren Höhe ausgeführt, wobei diese dann etwa im Bereich von 7,0 mm liegt, sodass entsprechend im Bereich des Segmentübergangs eine Profilhöhe von 7,5 mm oder mehr vorliegt. Bei Fronttubes aus einem Hybridmaterial, wobei die Fronttube 6 beispielsweise aus einem Laminat-/Folienmaterial besteht, das im Nahtbereich durch textile Streifen (beispielsweise Dacron^{®}) verstärkt ist, entspricht die Nahthöhe und damit die Höhe h des Spoilerprofils 36 zumindest der Höhe des Grundmaterials im Nahtbereich.

Wie vorstehend erläutert, ist das Spoilerprofil 36 optimal im unteren Bereich, vorzugsweise im etwa tangential angeströmten Bereich der Fronttube 6 angeordnet, sodass der Strömungsabriss in der vorbestimmten Weise erfolgt.

Ein Nahtverlauf im untenliegenden Bereich der Fronttube 6 mit einer ein Spoilerprofil 36 erzeugenden Profilierung ist im Stand der Technik ebenfalls ohne Vorbild. Beim dargestellten Ausführungsbeispiel verläuft diese Naht 50 auch bis in die Tips 8 (10) hinein. Im Übrigen entspricht das Ausführungsbeispiel gemäß Figur 5 den vorbeschriebenen Ausführungsbeispielen, so dass weitere Erläuterungen entbehrlich sind.

Bei den vorbeschriebenen Ausführungsbeispielen ist die Centerstrut 20 inflatable ausgeführt. Selbstverständlich kann auch ein Ausführungsbeispiel mit einem starren Baum oder ein Hybridform mit Centerstrut 20 und Baum verwendet werden.

Bei den vorbeschriebenen Ausführungsbeispielen kann an den beiden Handles 24 ein Trapeztampen oder Griff befestigt werden, so dass dann das Flügelrigg 1 auch über einen Trapezgurt oder mit einer Hand geführt/gehalten werden kann.

Offenbart ist ein handgestütztes Flügelrigg 1 mit einem Spoilerprofil 36, das etwa im unteren, tangential angeströmten Bereich der Leading Edge 7 ausgebildet ist.

Anhand Figur 7 wird der Grundaufbau eines Tubekites - im Folgenden Kite 101 genannt - erläutert. Ein derartiger Kite 101 hat eine Tragstruktur 102 mit einer Fronttube 104, die eine Leading Edge 103 ausbildet. An dieser Fronttube 104 sind beim dargestellten Ausführungsbeispiel (Rebel^{®}) eine Vielzahl von zu einer Abströmkante 106 (Trailing Edge) hin verlaufende Struts 108 befestigt. Diese Tragstruktur 102 mit der Fronttube 104 und fünf Struts 108 spannt eine die eigentliche Kitefläche ausbildende Canopy 110 auf. Beim dargestellten Ausführungsbeispiel sind im Bereich der Abströmkante 106 mehrere segellattenförmige Aussteifungselemente 112 vorgesehen. Zur Stabilisierung des Profils können auch im Bereich der Fronttube 104 Profilstabilisierungselemente 114 vorgesehen sein, die den Anströmbereich profilieren. Derartige Stabilisierungselemente sind beispielsweise in der DE 20 2005 018 317 U1 der Anmelderin offenbart.

Der Kite 101 ist über zwei nicht dargestellte Frontleinen und zwei Steuerleinen, die an Tips 115 des Kites 101 angeknüpft sind, sowie mit einer nicht dargestellten Bar mit der Surferin / dem Surfer verbunden.

Erfindungsgemäß ist bei dem Kite 101 in einem etwa tangential angeströmten Bereich der Fronttube 104 ein Spoilerprofil 116 - auch Wulst oder "Boundary Layer Trip Strip" (BLTS) genannt - ausgebildet. Dabei wird es besonders bevorzugt, wenn dieses Spoilerprofil 116 in dem unteren, zur Bar hin weisenden Bereichen der Fronttube 104 ausgebildet ist. Prinzipiell kann ein derartiges Spoilerprofil 116 auch zusätzlich oder alternativ canopyseitig ausgeführt sein.

Figur 8 zeigt eine Unteransicht des Kites 101, in der man eine Centerstrut 108 sieht, die im Bereich eines Scheitels 118 der Fronttube 104 an diese angebunden ist. Das Befüllen der Fronttube 104 und der Struts 108 erfolgt über ein One-Pump-System 136, über das auch die Fronttube 104 aufgepumpt wird.

Gemäß der Teil-Unteransicht in Figur 8 ist beim dargestellten Ausführungsbeispiel das Spoilerprofil 116 als Kunststoffprofil ausgebildet, das in geeigneter Weise mit der Fronttube 104, insbesondere der Außenhaut 120 der Fronttube 104 verbunden ist. Diese Verbindung kann beispielsweise durch Verkleben, Vernähen oder durch geeignete Ausgestaltung der Fronttube 104 erfolgen. Das Spoilerprofil 116 kann durchgängig oder aus zueinander beabstandeten Spoilerprofilabschnitten ausgebildet sein.

Prinzipiell kann das Spoilerprofil 116 auch zur Optimierung des Strömungsabrisses mit unterschiedlichen Höhen ausgeführt sein.

Bei dem dargestellten Ausführungsbeispiel erstreckt sich dieses Spoilerprofil 116, wie oben erwähnt, von einem Scheitel 118 (Arc) hin zu den Tips 115.

Im Schnitt X-X der Figur 8 ist schematisch der Querschnitt des Spoilerprofils 116 dargestellt. Man erkennt die Außenhaut 120 der Fronttube 104, die vorzugsweise in an sich bekannter Weise eine Bladder 122 umgibt. Bei gasdichter Ausgestaltung der Außenhaut 120 kann die Bladder 122 auch weggelassen werden. Das Querschnittsprofil der Fronttube 104 ist in etwa kreisförmig oder oval ausgebildet. In dem von der Canopy 110 entfernten Bereich ist das Spoilerprofil 116 aufgesetzt. Beim dargestellten Ausführungsbeispiel ist dieses als Kunststoffprofilkörper mit einer vergleichsweise breiten Basis 124 ausgebildet, entlang der das Spoilerprofil 116 mit der Außenhaut 120 verbunden ist. Wie erläutert, kann diese Verbindung durch Verkleben, Vernähen oder dergleichen erfolgen.

Das Spoilerprofil 116 verjüngt sich von der Basis 124 zu einer Abrisskante 126, die beim dargestellten Ausführungsbeispiel relativ scharfkantig ausgebildet ist, so dass bei der Nutzung des Kites 101 die mit dem Bezugszeichen 128 versehene, in etwa tangential zu diesem Bereich der Leading Edge 103 verlaufende Anströmung abreißt und/oder von einer weitgehend laminaren Strömung in einen turbulenten Bereich umschlägt und/oder sich die Strömung stromabwärts des Spoilerprofils 116 ablöst. Es zeigte sich überraschender Weise, dass durch diese Strömungsveränderung im Bereich der Unterseite der Leading Edge 103 / Fronttube 104 die Aerodynamik des Kites 101 gegenüber herkömmlichen Lösungen deutlich verbessert wird, so dass zum einen höhere Fahrgeschwindigkeiten erzielt werden können und zum anderen die "Flugstabilität" deutlich verbessert ist.

Beim dargestellten Ausführungsbeispiel ist die Höhe h des Spoilerprofils 116 bei einer aus Dacron^{®} gefertigten Außenhaut 120 vorzugsweise höher als 3 mm ausgeführt. Prinzipiell können auch andere Abmessungen verwendet werden. Beim dargestellten Ausführungsbeispiel ist die Abrisskante 126 relativ scharfkantig ausgebildet. Prinzipiell kann diese auch etwas verrundet sein. Das Profil des Spoilerprofils 116 ist auch keinesfalls auf die dargestellte Form beschränkt, sondern die Profilierung kann auch auf andere Weise erfolgen, um den gewünschten Effekt (beispielsweise Strömungsabriss, -ablösung oder Umschlag laminare/turbulente Strömung) zu erzielen.

Figur 9 zeigt ein Ausführungsbeispiel, bei dem das Spoilerprofil 116 sozusagen in die Außenhaut 120 der Fronttube 104 integriert ist. Bei diesem Ausführungsbeispiel ist eine Naht 130 der Außenhaut 120 in dem Bereich der Fronttube 104 ausgebildet, in dem der Strömungsabriss (oder die sonstige Strömungsänderung) erfolgen soll. Wie erläutert, ist dieser Bereich an der in Figur 8 zum Betrachter hin weisenden Unterseite der Leading Edge 103 im Abstand zur Canopy 110 ausgebildet. Wie beschrieben, liegt diese Naht 130 im etwa tangential angeströmten Bereich der Leading Edge 103. Die Naht 130 kann durch Materialdoppelung oder Anstellung und entsprechende Ausgestaltung der Nahtgeometrie so ausgeführt sein, dass ein von der Außenhaut 120 weg, etwa in Radialrichtung vorstehendes Spoilerprofil 116 ausgebildet ist, das den Strömungsabriss erzeugt. Dementsprechend ist die Naht 130 so ausgewählt, dass ein gewollter Strömungsabriss oder ein sonstiger Strömungsumschlag erzeugt wird.

Bei dem in Figur 9 dargestellten Ausführungsbeispiel sind miteinander vernähte Längskantenbereiche 132, 134 der Außenhaut 120 etwa in Radialrichtung nach außen angestellt, sodass das Spoilerprofil 116 durch die radial auskragenden, angestellten Längskantenbereiche 132, 134 ausgebildet wird. Diese können noch mit einer Abdeckung überdeckt sein, um eine Beschädigung zu vermeiden.

Die Außenhaut 120 kann aus einem textilen Material, wie beispielsweise Dacron^{®} oder einem Laminat oder einem Folienaufbau, wie beispielsweise Aluula^{®} hergestellt sein. Bei einem Laminat-/Folienaufbau wird es bevorzugt, wenn die Höhe h des Spoilerprofils 116 etwas größer als bei textilen Materialien ist. Insbesondere bei der Verwendung von einem Laminat-/Folienaufbau (beispielsweise Aluula^{®}) kann auf eine Bladder 122 verzichtet werden.

Wie vorstehend erläutert, ist üblicherweise die Fronttube 104 und/oder die Canopy 110 aus mehreren Paneelen/Segmenten ausgebildet, die ebenfalls miteinander vernäht sind. Im Bereich dieses Segmentübergangs kann dann das Spoilerprofil 116 eine größere Höhe als in den benachbarten Bereichen aufweisen. Diese aufgrund der Segmentübergänge ausgebildeten Überhöhungen liegen beispielsweise im Bereich zwischen 0,5 mm und 1 mm oder mehr (abhängig von der Materialstärke). Würde man beispielsweise bei einem textilen Material eine Spoilerprofilhöhe von etwa 3 mm wählen, könnte die Höhe im Bereich des Segmentübergangs dann 3,5 mm oder mehr betragen. Bei einem Folienmaterial oder bei Laminat wird vorzugsweise das Spoilerprofil 116 mit einer etwas größeren Höhe ausgeführt, wobei diese dann etwa im Bereich von 5,0 mm liegt, sodass entsprechend im Bereich des Segmentübergangs eine Profilhöhe von 5,5 mm oder mehr vorliegt. Bei Fronttubes aus einem Hybridmaterial, wobei die Fronttube 104 beispielsweise aus einem Laminat-/Folienmaterial besteht, das im Nahtbereich durch textile Streifen (beispielsweise Dacron^{®}) verstärkt ist, entspricht die Nahthöhe und damit die Höhe h des Spoilerprofils 116 zumindest der Höhe des Grundmaterials im Nahtbereich.

Wie vorstehend erläutert, ist das Spoilerprofil 116 optimal im unteren Bereich, vorzugsweise im etwa tangential angeströmten Bereich der Fronttube 104 angeordnet, sodass der Strömungsabriss in der vorbestimmten Weise erfolgt.

Ein Nahtverlauf im untenliegenden Bereich der Fronttube 104 mit einer ein Spoilerprofil 116 erzeugenden Profilierung ist im Stand der Technik ohne Vorbild. Beim dargestellten Ausführungsbeispiel verläuft diese Naht 130 auch bis in die Tips 115 hinein. Prinzipiell kann das Spoilerprofil 116 auch vor den Tips 115 enden.

Offenbart ist ein Kite 101 mit einem Spoilerprofil 116, das etwa im unteren, tangential angeströmten Bereich der Leading Edge 103 ausgebildet ist.

### Bezugszeichenliste:

- 1: Flügelrigg
- 2: Foilboard
- 4: Surfer/Surferin
- 6: Fronttube
- 7: Leading Edge
- 8: Tip
- 10: Tip
- 12: Trailing Edge
- 14: Canopy
- 16: Handle
- 17: Safety Leash
- 20: Centerstrut
- 22: Scheitel
- 24: Handle
- 25: One-Pump-System
- 26: Adapter
- 34: Fronttubeabschnitt
- 36: Spoilerprofil
- 38: Außenhaut
- 40: Bladder
- 42: Basis
- 44: Abrisskante
- 46: Anströmung
- 48: Abdeckung
- 50: Naht
- 52: Längskantenbereich
- 54: Längskantenbereich

- 101: Tubekite
- 102: Tragstruktur
- 103: Leading Edge
- 104: Fronttube
- 106: Trailing Edge / Abströmkante
- 108: Strut
- 110: Canopy
- 112: Aussteifungselement
- 114: Profilstabilisierungselement
- 115: Tip
- 116: Spoilerprofil
- 118: Scheitel / Arc
- 120: Außenhaut
- 122: Bladder
- 124: Basis
- 126: Abrisskante
- 128: Anströmung
- 130: Naht
- 132: Längskantenbereich
- 134: Längskantenbereich
- 136: One-Pump-System

## Patentansprüche

1. Handgeführtes Flügelrigg (1) mit
einem aufblasbaren Frontschlauch (6), der eine Vorderkante (7) ausbildet und einer starren oder aufblasbaren Mittelstrebe (20), die gemeinsam eine Canopy (14) aufspannen,
**gekennzeichnet durch**
ein wenigstens 5 mm hohes, radial auskragendes Spoilerprofil (36), das sich zumindest entlang eines Teilbereiches der Vorderkante (7) oder des Frontschlauches (6) erstreckt und ausgelegt ist, einen Strömungsabriss oder einen Strömungsumschlag von einer weitgehend laminaren Strömung zu einer turbulenten Strömung an einer Unterseite des Flügelriggs (1) zu erzeugen.

2. Flügelrigg (1) nach Anspruch 1, wobei
das Spoilerprofil (36) an der dem Nutzer zugewandten, im Gebrauch vorzugsweise etwa tangential angeströmten Unterseite der Vorderkante (7) ausgebildet ist, und/oder das Spoilerprofil (36) der Kontur der Vorderkante (7) in deren Längsrichtung zumindest abschnittsweise folgt.

3. Flügelrigg (1) nach einem der Ansprüche 1 oder 2, wobei
eine Außenhaut (38) des Frontschlauches (6) aus einem textilen Material oder einem Laminat oder einem Folienmaterial oder einem Hybridmaterial besteht, wobei die Höhe des Spoilerprofils (36) bei einem textilen Material geringer als bei einem Laminat oder einer Folie ist, wobei die Höhe bei der Verwendung eines textilen Materials ≥ 5 mm, vorzugsweise ≥ 6 mm und bei Verwendung eines Laminats oder Folienmaterials ≥ 7 mm, vorzugsweise ≥ 8 mm beträgt und bei einem Hybridmaterial vorzugsweise zumindest der dem Grundmaterial, wie Textil, Laminat oder Folie, zugeordneten Höhe (h) im Nahtbereich entspricht.

4. Flügelrigg (1) nach einem der vorhergehenden Ansprüche, wobei
das Spoilerprofil (36) als Naht (50) oder als aufgesetzter Profilkörper ausgebildet ist, und/oder wobei das Spoilerprofil (36) von einer Abdeckung (48) überdeckt ist.

5. Flügelrigg (1) nach einem der vorhergehenden Ansprüche, wobei
sich das Spoilerprofil (36) im Wesentlichen zwischen Tips (8, 10) des Flügelriggs (1) erstreckt.

6. Flügelrigg (1) nach einem der vorhergehenden Ansprüche, wobei
das Spoilerprofil (36) eine Strömungsabrisskante (44) ausbildet.

7. Flügelrigg (1) nach einem der vorhergehenden Ansprüche, wobei
das Spoilerprofil (36) eine verbreiterte Basis (42) hat, die mit einer Klebeschicht oder dergleichen versehen ist, und/oder wobei mehrere Spoilerprofilabschnitte beabstandet zueinander angeordnet und/oder mit unterschiedlichen Höhen (h) ausgeführt sind.

8. Kite (101) mit
einem aufblasbaren Frontschlauch (104), der eine Vorderkante (103) ausbildet und zumindest einer Strebe (108), die gemeinsam eine Canopy (110) aufspannen,
wobei der Kite (101) ein wenigstens 3 mm hohes, radial auskragendes Spoilerprofil (116) aufweist, das sich zumindest entlang eines Teilbereiches der Vorderkante (103) oder des Frontschlauches (104) erstreckt und ausgelegt ist, einen Strömungsabriss oder einen Strömungsumschlag von einer weitgehend laminaren Strömung zu einer turbulenten Strömung an einer Unterseite des Kites (101) zu erzeugen.

9. Kite (101) nach Anspruch 8, wobei
das Spoilerprofil (116) an der dem Nutzer zugewandten, im Gebrauch vorzugsweise etwa tangential angeströmten Unterseite der Vorderkante (103) ausgebildet ist, und/oder das Spoilerprofil (116) der Kontur der Vorderkante (103) in deren Längsrichtung zumindest abschnittsweise folgt.

10. Kite (101) nach einem der Ansprüche 8 oder 9, wobei eine Außenhaut (120) des Frontschlauches (104) aus einem textilen Material oder einem Laminat oder einem Folienmaterial besteht, wobei die Höhe des Spoilerprofils (116) bei einem textilen Material vorzugsweise geringer als bei einem Laminat ist, wobei die Höhe bei der Verwendung eines textilen Materials ≥ 3 mm, vorzugsweise ≥ 5 mm und vorzugsweise bei Verwendung eines Laminats oder Folienmaterials ≥ 5 mm, vorzugsweise ≥ 7 mm beträgt und bei einem Hybridmaterial vorzugsweise zumindest der dem Grundmaterial, wie Textil, Laminat oder Folie, zugeordneten Höhe (h) im Nahtbereich entspricht.

11. Kite (101) nach einem der Ansprüche 8 bis 10, wobei
das Spoilerprofil (116) als Naht (130) oder als aufgesetzter Profilkörper ausgebildet ist, und/oder
wobei das Spoilerprofil (116) von einer Abdeckung überdeckt ist, und/oder sich das Spoilerprofil (116) im Wesentlichen zwischen Tips (115) des Kites (101) erstreckt.

12. Kite (101) nach einem der Ansprüche 8 bis 11,
wobei das Spoilerprofil (116) eine Strömungs-Abrisskante (126) ausbildet.

13. Kite (101) nach einem der Ansprüche 8 bis 12, wobei
das Spoilerprofil (116) eine verbreiterte Basis (124) hat, die mit einer Klebeschicht oder dergleichen versehen ist, und/oder wobei mehrere Spoilerprofilabschnitte beabstandet zueinander angeordnet und/oder mit unterschiedlichen Höhen (h) ausgeführt sind.

## Claims

1. A hand-guided wing rig (1) comprising
an inflatable front tube (6) forming a front edge (7) and
a rigid or inflatable centerstrut (20) which together span a canopy (14),
**characterized by**
a radially projecting spoiler profile (36) which is at least 5 mm high, extends at least along a partial region of the front edge (7) or of the front tube (6) and is designed to generate a flow separation or a flow change from a largely laminar flow to a turbulent flow on an underside of the wing rig (1).

2. The wing rig (1) according to claim 1, wherein
the spoiler profile (36) is formed on the underside of the front edge (7) which faces the user and is preferably subjected to approximately tangential flow during use, and/or the spoiler profile (36) follows the contour of the front edge (7) at least in sections in the longitudinal direction thereof.

3. The wing rig (1) according to one of claims 1 or 2, wherein
an outer skin (38) of the front tube (6) consists of a textile material or a laminate or a film material or a hybrid material, wherein the height of the spoiler profile (36) is lower in the case of a textile material than in the case of a laminate or a film, wherein the height when using a textile material is ≥ 5 mm, preferably ≥ 6 mm, and when using a laminate or film material is ≥ 7 mm, preferably ≥ 8 mm, and in the case of a hybrid material preferably corresponds at least to the height (h) in the seam region assigned to the base material, such as textile, laminate or film.

4. The wing rig (1) according to one of the preceding claims, wherein
the spoiler profile (36) is formed as a seam (50) or as an attached profile body, and/or wherein the spoiler profile (36) is covered by a cover (48).

5. The wing rig (1) according to one of the preceding claims, wherein
the spoiler profile (36) extends substantially between tips (8, 10) of the wing rig (1).

6. The wing rig (1) according to one of the preceding claims, wherein
the spoiler profile (36) forms a flow separation edge (44).

7. The wing rig (1) according to one of the preceding claims, wherein
the spoiler profile (36) has a widened base (42) which is provided with an adhesive layer or the like, and/or wherein a plurality of spoiler profile sections are arranged spaced apart from one another and/or are formed with different heights (h).

8. A kite (101) comprising
an inflatable front tube (104) forming a front edge (103) and at least one strut (108) which together span a canopy (110),
wherein the kite (101) has a radially projecting spoiler profile (116) which is at least 3 mm high, extends at least along a partial region of the front edge (103) or of the front tube (104) and is designed to generate a flow separation or a flow change from a largely laminar flow to a turbulent flow on an underside of the kite (101).

9. The kite (101) according to claim 8, wherein
the spoiler profile (116) is formed on the underside of the front edge (103) which faces the user and is preferably subjected to approximately tangential flow during use, and/or the spoiler profile (116) follows the contour of the front edge (103) at least in sections in the longitudinal direction thereof.

10. The kite (101) according to one of claims 8 or 9, wherein
an outer skin (120) of the front tube (104) consists of a textile material or a laminate or a film material, wherein the height of the spoiler profile (116) is preferably lower in the case of a textile material than in the case of a laminate, wherein the height when using a textile material is ≥ 3 mm, preferably ≥ 5 mm, and preferably when using a laminate or film material is ≥ 5 mm, preferably ≥ 7 mm, and in the case of a hybrid material preferably corresponds at least to the height (h) in the seam region assigned to the base material, such as textile, laminate or film.

11. The kite (101) according to one of claims 8 to 10, wherein
the spoiler profile (116) is formed as a seam (130) or as an attached profile body, and/or
wherein the spoiler profile (116) is covered by a cover, and/or
the spoiler profile (116) extends substantially between tips (115) of the kite (101).

12. The kite (101) according to one of claims 8 to 11,
wherein the spoiler profile (116) forms a flow separation edge (126).

13. The kite (101) according to one of claims 8 to 12, wherein
the spoiler profile (116) has a widened base (124) which is provided with an adhesive layer or the like, and/or wherein a plurality of spoiler profile sections are arranged spaced apart from one another and/or are formed with different heights (h).

## Revendications

1. Gréement d'aile guidé à la main (1) comprenant
un tuyau avant gonflable (6) qui forme un bord avant (7) et
une entretoise centrale rigide ou gonflable (20) qui forment conjointement une canopée (14),
**caractérisé par**
un profilé de déflecteur (36) en saillie radiale d'au moins 5 mm de haut, qui s'étend au moins le long d'une région partielle du bord avant (7) ou du tuyau avant (6) et qui est conçu pour générer une rupture d'écoulement ou une inversion d'écoulement d'un écoulement largement laminaire à un écoulement turbulent au niveau d'un côté inférieur du gréement d'aile (1).

2. Gréement d'aile (1) selon la revendication 1, dans lequel
le profilé de déflecteur (36) est réalisé au niveau du côté inférieur du côté avant (7) tourné vers l'utilisateur, sollicité de préférence approximativement tangentiellement lors de l'utilisation, et/ou le profilé de déflecteur (36) suit au moins en partie le contour du bord avant (7) dans sa direction longitudinale.

3. Gréement d'aile (1) selon l'une quelconque des revendications 1 ou 2, dans lequel une enveloppe extérieure (38) du tuyau avant (6) se compose d'un matériau textile ou d'un stratifié ou d'un matériau en feuille ou d'un matériau hybride, dans lequel la hauteur du profilé de déflecteur (36) est plus faible dans le cas d'un matériau textile que dans le cas d'un stratifié ou d'une feuille, dans lequel la hauteur est ≥ 5 mm, de préférence ≥ 6 mm lors de l'utilisation d'un matériau textile et est ≥ 7 mm, de préférence ≥ 8 mm lors de l'utilisation d'un stratifié ou d'un matériau en feuille et dans le cas d'un matériau hybride correspond de préférence au moins à la hauteur (h) associée au matériau de base, tel qu'un textile, un stratifié ou une feuille, dans la région de couture.

4. Gréement d'aile (1) selon l'une quelconque des revendications précédentes, dans lequel
le profilé de déflecteur (36) est réalisé sous forme de couture (50) ou sous forme de corps profilé posé dessus, et/ou dans lequel le profilé de déflecteur (36) est recouvert par un recouvrement (48).

5. Gréement d'aile (1) selon l'une quelconque des revendications précédentes, dans lequel
le profilé de déflecteur (36) s'étend sensiblement entre des pointes (8, 10) du gréement d'aile (1).

6. Gréement d'aile (1) selon l'une quelconque des revendications précédentes, dans lequel
le profilé de déflecteur (36) forme une arête de séparation d'écoulement (44).

7. Gréement d'aile (1) selon l'une quelconque des revendications précédentes, dans lequel
le profilé de déflecteur (36) a une base élargie (42) qui est pourvue d'une couche adhésive ou similaire, et/ou dans lequel plusieurs sections de profilé de déflecteur sont disposées à distance les unes des autres et/ou sont réalisées avec différentes hauteurs (h).

8. Kite (101) comprenant
un tuyau avant gonflable (104) qui forme un bord avant (103) et au moins une entretoise (108) qui forment conjointement une canopée (110),
dans lequel le Kite (101) présente un profilé de déflecteur (116) en saillie radiale d'au moins 3 mm de haut, qui s'étend au moins le long d'une région partielle du bord avant (103) ou du tuyau avant (104) et qui est conçu pour générer une rupture d'écoulement ou une inversion d'écoulement d'un écoulement largement laminaire à un écoulement turbulent au niveau d'un côté inférieur du Kite (101).

9. Kite (101) selon la revendication 8, dans lequel
le profilé de déflecteur (116) est réalisé au niveau du côté inférieur du bord avant (103) tourné vers l'utilisateur, sollicité de préférence approximativement tangentiellement lors de l'utilisation, et/ou le profilé de déflecteur (116) suit au moins en partie le contour du bord avant (103) dans sa direction longitudinale.

10. Kite (101) selon l'une quelconque des revendications 8 ou 9, dans lequel
une enveloppe extérieure (120) du tuyau avant (104) se compose d'un matériau textile ou d'un stratifié ou d'un matériau en feuille, dans lequel la hauteur du profilé de déflecteur (116) est de préférence plus faible dans le cas d'un matériau textile que dans le cas d'un stratifié, dans lequel la hauteur est ≥ 3 mm, de préférence ≥ 5 mm lors de l'utilisation d'un matériau textile et est de préférence ≥ 5 mm, de préférence ≥ 7 mm lors de l'utilisation d'un stratifié ou d'un matériau en feuille et dans le cas d'un matériau hybride correspond de préférence au moins à la hauteur (h) associée au matériau de base, tel qu'un textile, un stratifié ou une feuille, dans la région de couture.

11. Kite (101) selon l'une quelconque des revendications 8 à 10, dans lequel
le profilé de déflecteur (116) est réalisé sous forme de couture (130) ou sous forme de corps profilé posé dessus, et/ou
dans lequel le profilé de déflecteur (116) est recouvert par un recouvrement, et/ou le profilé de déflecteur (116) s'étend sensiblement entre des pointes (115) du Kite (101).

12. Kite (101) selon l'une quelconque des revendications 8 à 11,
dans lequel le profilé de déflecteur (116) forme une arête de séparation d'écoulement (126).

13. Kite (101) selon l'une quelconque des revendications 8 à 12, dans lequel
le profilé de déflecteur (116) a une base élargie (124) qui est pourvue d'une couche adhésive ou similaire, et/ou dans lequel plusieurs sections de profilé de déflecteur sont disposées à distance les unes des autres et/ou sont réalisées avec différentes hauteurs (h).
